# FASCICULE DE BREVET EUROPEEN

(11) **EP 1 057 927 B1**
(45) Date de publication et mention de la délivrance du brevet: **07.05.2003**
(21) Numéro de dépôt: 00401562.4
(22) Date de dépôt: 02.06.2000
(51) Int. Cl.: D21D 5/16

(54) **Tamis cylindrique, notamment pour la pate à papier**
Siebzylinder, insbesondere für Papierfaserstoff
Screen cylinder, especially for paper pulp

(30) Priorité: 04.06.1999 FR 9907070
(43) Date de publication de la demande: 06.12.2000
(73) Titulaire: Kadant Lamort, F-51300 Vitry le François (FR)
(72) Inventeur: Serres, Alain, 51100 Reims (FR); Fernandez de Grado, Alain, 51300 Vitry Le Francois (FR)
(74) Mandataire: Loyer, Bertrand

(56) Documents cités:
- EP-A- 0 893 536
- DE-A- 19 651 643

## Description

La présente invention concerne un tamis cylindrique destiné plus particulièrement au traitement de la pâte à papier.

Dans le brevet WO97/34045 on a décrit un tamis cylindrique pour pâte à papier dans lequel les éléments filtrants sont serrés entre deux brides, leur maintien en position étant obtenu par le fait que leurs deux extrémités sont taillées en biseau et s'encastrent dans des rainures également taillées en biseau.

Une telle disposition est d'une mise en oeuvre onéreuse.

Dans le brevet EP 0 707 109 on a décrit un tamis cylindrique constitué par un empilage de cerceaux à section en U, ces cerceaux étant serrés entre deux brides par une pluralité de tirants, ledit tamis étant alors sous précontrainte du fait de l'élasticité des cerceaux en U. Cependant, le prix de revient des cerceaux est relativement élevé, ce qui fait que le tamis obtenu est cher à fabriquer.

Le document DE 196 51 643 décrit un tamis filtrant composé de barres disposées dans une cage constituée par deux brides reliées l'une à l'autre par des barreaux formant tirants. Les fils sont serrés entre les brides et reliés aux barreaux par des couronnes de support qui à leur rebord extérieur sont soudées aux barreaux et qui à leur rebord intérieur sont pourvues d'évidements recevant les barres par complémentarité de forme. Les barres peuvent ainsi être mises en place dans les couronnes de support et extraites de celles-ci en enlevant l'une des brides pour y avoir accès. Cependant, ce tamis comporte une structure de support fixe dont les couronnes sont soudées sur les barreaux en respectant l'alignement exact des évidements d'une couronne à la suivante. La mise en place de cette structure de support est ainsi relativement compliquée et par conséquent onéreuse.

On connaît du EP 0 893 536 un autre tamis pour pâte à papier comportant une cage composée par deux brides d'extrémité et une couronne de support intermédiaire qui sont reliées les unes aux autres par des tirants sous forme de barreaux traversant ces trois éléments. Les extrémités des barreaux sont filetés pour coopérer avec des écrous disposés sur les surfaces extérieures des brides. L'élément filtrant est constitué par deux tôles à orifices qui sont montées dans des gorges aménagés sur les faces intérieures des brides et de part et d'autre de la couronne de support. Pour leur maintien en place, les tôles sont serrées entre les brides. Ce tamis nécessite ainsi un usinage des brides et aussi de la couronne de support intermédiaire.

Le but de l'invention est de proposer un tamis plus simple à fabriquer et donc moins onéreux que ceux de la technique antérieure. Le tamis selon l'invention doit en particulier permettre d'éviter les soudures entre les barreaux et les couronnes de support selon le DE 196 51 643, tout en évitant l'usinage des brides et de la couronne de support intermédiaire selon le EP 0 893 536.

La présente invention permet en outre la fabrication de tamis avec des éléments filtrants constitués de fils de section appropriée qui sont assemblés les uns à côté des autres sur des éléments porteurs au lieu des cerceaux en U du brevet EP 0 707 109.

Le tamis selon la présente invention est du type constitué par un ou plusieurs éléments filtrants disposés entre deux brides au moyen d'une pluralité de barreaux, dans lequel l'élément filtrant peut être constitué par un assemblage sur des supports régulièrement espacés de fils parallèles, disposés les uns à côté des autres en ménageant un faible espace entre eux.

Ainsi, un tel élément filtrant est rigide dans le sens axial et est disposé en amont desdits barreaux par rapport au sens d'écoulement de la pâte et en appui contre eux, par les supports des fils de façon à être maintenu en forme par lesdits barreaux à l'encontre de la pression exercée par la pâte.

L'objet de l'invention est un tamis cylindrique, notamment pour la pâte à papier, du type comportant deux brides reliées l'une à l'autre au moyen d'une pluralité de barreaux, et au moins un élément filtrant mince rigide dans le sens axial et constitué par des fils disposés côte à côte, ledit élément filtrant étant porté par des cercles et disposé en amont desdits barreaux par rapport au sens d'écoulement de la pâte, caractérisé en ce que l'élément filtrant est en appui contre les barreaux par l'intermédiaire des cercles qui se trouvent en contact avec ceux-ci, sans y être fixés.

Selon un premier mode de réalisation les barreaux sont fixés aux brides en étant en appui contre elles de sorte que la distance séparant les deux brides est invariable, ce qui nécessite éventuellement la mise en place de cales d'épaisseur pour compenser les erreurs de cote des éléments filtrants.

Selon un deuxième mode de réalisation, les barreaux sont fixés en appui à une seule bride et traversent l'autre ; de sorte que les éléments filtrants peuvent être serrés par cette deuxième bride.

Selon d'autres caractéristiques de l'invention :
- le tamis comporte en outre au moins un cercle de renfort disposé entre deux éléments de filtrage successifs et pourvu de trous traversant pour recevoir les barreaux afin d'empêcher la flexion de ceux-ci ;
- les barreaux sont fixés aux deux brides en étant en appui contre elles, en butée dans des logements de sorte que la distance séparant les deux brides est invariable ;
- des cales d'épaisseur sont interposées entre l'élément filtrant et l'une ou l'autre des brides ;
- les barreaux sont fixés, en appui, à une seule bride et traversent l'autre de sorte que les éléments filtrants peuvent être serrés par ladite deuxième bride;
- les cercles de support sont à leur rebord intérieur ou extérieur soudés à l'élément filtrant, alors qu'à l'autre rebord, ils sont en contact avec les barreaux ;
- la distance optimale entre deux cercles successifs est de l'ordre de 25 mm.

A titre d'exemples non limitatifs et pour faciliter la compréhension de l'invention on a représenté aux dessins annexés :
Figure 1 : une demi vue, en coupe longitudinale, d'un premier mode de réalisation d'un tamis centripète selon l'invention.
Figure 2 : une demi vue, en coupe longitudinale, d'un deuxième mode de réalisation d'un tamis centripète selon l'invention.
Figure 3 : une vue correspondant à la figure 1, en version centrifuge.
Figure 4 : une vue correspondant à la figure 2, en version centrifuge.
Figure 5 : une vue en perspective avec arrachement partiel du tamis de la figure 3.

En se reportant à la figure 1 on voit que le tamis est constitué par l'assemblage, de dimensions fixes, de deux brides circulaires 1 et 2 au moyen d'une pluralité de barreaux 3.

Les extrémités 4 et 5 de chaque barreau 3 sont en appui au fond de logements 6 et 7 ménagés dans les brides 1 et 2 et les barreaux sont fixés auxdites brides par des vis 8 et 9.

Il en résulte que les dimensions de la cage ainsi formée sont invariables, ce qui est parfois indispensable pour la mise en place d'un tamis, dans une installation. Cette cage reçoit l'élément filtrant 10 qui dans le mode de réalisation centripète illustré sur les figures 1 et 2 est disposée sur la périphérie de la cage, et qui dans le mode de réalisation centrifuge illustré sur les figures 3 et 4 est disposée à l'intérieur de la cage.

L'élément filtrant est constitué par des fils disposés côte à côte et parallèles à la génératrice du cylindre. Les fils sont portés par des supports qui sont constitués par des cercles 11, perpendiculaires aux fils 10, régulièrement espacés. Lors de la procédure de fabrication les fils sont fixés aux cercles 11 par soudage pour définir des orifices de filtration entre les fils.

L'ensemble ainsi obtenu est ensuite, dans le mode de réalisation centrifuge illustré sur les figures 3 à 5, tout simplement introduite dans la cage de sorte que les cercles 11 viennent en contact avec la barreaux 3, ce qui donne un montage flottant entre les cercles et les barreaux. Ensuite, les fils sont serrés entre les brides. Le montage pour le mode de réalisation centripète est analogue à celui décrit, mais ici l'ensemble est placé autour de la cage.

Ces cercles de support 11 restent ainsi en contact avec les barreaux 3, afin de permettre à l'élément filtrant de résister à la pression exercée par la pâte puisque de cette manière, l'élément filtrant se trouve en effet en appui contre les barreaux, par l'intermédiaire des cercles formant supports. La distance optimale entre deux cercles successifs est de l'ordre de 25 mm, ce qui fait que leur nombre est fonction de la longueur totale de l'élément filtrant.

Le tamis devant fonctionner en régime centripète, c'est-à-dire l'écoulement de la pâte se faisant de l'extérieur vers l'intérieur, les barreaux 3 sont, comme déjà mentionné, à l'intérieur de l'élément filtrant de façon à lui servir de soutien. En d'autres termes, l'élément filtrant est en amont des barreaux 3 par rapport au sens de l'écoulement de la pâte.

Comme il peut arriver que la longueur de l'élément filtrant 10 ne corresponde pas exactement à la distance séparant les deux brides 1 et 2, laquelle est invariable on prévoit de pouvoir mettre des cales d'épaisseur telle que 12 entre une extrémité du cylindre et l'une ou l'autre des brides 1 ou 2.

La figure 2 représente une variante de réalisation du tamis centripète de la figure 1, les mêmes éléments portant les mêmes références. Contrairement à la figure 1, le tamis comporte ici trois éléments filtrant 10A, 10B et 10C qui sont placés les uns après les autres avec interposition de cercles de renfort 20, qui soutiennent les barreaux 3 pour en éviter la flexion.

Chaque cercle de renfort 20 comporte un certain nombre de trous traversant 20A pour recevoir les barreaux 3 et le nombre de trous correspond ainsi au nombre de barreaux. Chaque cercle de renfort 20 est ainsi un élément séparé qui est posé directement sur un élément filtrant et enfilé sur les barreaux 3 avant que le suivant élément filtrant ne soit mis en place. Le cercle de renfort a pour seule fonction de relier les barreaux les uns aux autres pour les rigidifier ensemble.

Par ailleurs, dans cette variante l'une des extrémités 15 des barreaux 3 traverse la bride 2 par des orifices 17. Ces extrémités des barreaux 3 sont filetées, de sorte qu'il est possible de serrer la bride 2 et donc de maintenir en place l'élément filtrant 10 par serrage entre les brides.

Les figures 3 à 5 représentent l'application de l'invention à des tamis centrifuges, c'est-à-dire dans lesquels le flux de la pâte va depuis l'intérieur du tamis vers l'extérieur.

Dans ces figures les éléments identiques à ceux des figures 1 et 2 portent les mêmes références.

La différence provient essentiellement de ce que dans les figures 1 et 2 les barreaux 3 sont à l'intérieur de l'élément filtrant 10 pour le contretenir. aux figures 3 à 5, ils se trouvent à l'extérieur.

Dans les figures 3 et 5 qui représentent la même disposition des éléments, deux éléments filtrants 10A et 10B sont utilisés et par conséquent, un seul cercle de renfort 20 est nécessaire. Plus précisément, le nombre de cercles de renfort 20 est fonction directe du nombre d'éléments filtrants et on pourrait par exemple mettre en oeuvre un tamis comportant cinq éléments filtrants et par conséquent quatre cercles de renfort.

Dans les exemples représentés aux figures 1 à 5, l'élément filtrant est constitué par un assemblage de fils 10 sur des supports 11 ; mais l'invention n'est pas limitée à ce mode particulier de l'élément filtrant.

## Revendications

1. Tamis cylindrique, notamment pour la pâte à papier, du type comportant deux brides (1, 2) reliées l'une à l'autre au moyen d'une pluralité de barreaux (3), et au moins un élément filtrant mince (10) rigide dans le sens axial, ledit élément filtrant étant porté par des cercles de support (11) et disposé en amont desdits barreaux (3) par rapport au sens d'écoulement de la pâte, **caractérisé en ce que** l'élément filtrant est en appui contre les barreaux (3) par l'intermédiaire des cercles de support (11) qui se trouvent en contact avec ceux-ci, sans y être fixés.

2. Tamis selon la revendication 1, dans lequel le tamis comporte en outre au moins un cercle de renfort (20) disposé entre deux éléments de filtrage successifs (10A, 10B, 10C) et pourvu de trous traversant (20A) pour recevoir les barreaux (3) de manière à les fixer ensemble afin d'en empêcher la flexion.

3. Tamis selon la revendication 1 ou 2, dans lequel les barreaux (3) sont fixés aux deux brides (1, 2) en étant en appui contre elles, en butée dans des logements (6, 7) de sorte que la distance séparant les deux brides est invariable.

4. Tamis selon la revendication 3, dans lequel des cales d'épaisseur (12) sont interposées entre l'élément filtrant et l'une ou l'autre desdits brides (1, 2).

5. Tamis selon l'une quelconque des revendications précédentes, dans lequel les cercles de support (11) sont à leur rebord intérieur ou extérieur soudés à l'élément filtrant (10), alors qu'à l'autre rebord, ils sont en contact avec les barreaux (3).

6. Tamis selon l'une quelconque des revendications précédentes, dans lequel la distance entre deux cercles de support successifs (11) est de l'ordre de 25 mm.

## Patentansprüche

1. Zylindrisches Sieb, insbesondere für Papierbrei, der Art mit zwei Flanschen (1, 2), die über eine Mehrzahl von Stäben (3) miteinander verbunden sind, und mit mindestens einem dünnen Filterelement (10), das in Axialrichtung steif ausgebildet ist, wobei das Filterelement von Stützringen (11) getragen und, relativ zur Strömungsrichtung des Breis, stromaufwärts der Stäbe (3) angeordnet ist, **dadurch gekennzeichnet, daß** das Filterelement gegen die Stäbe (3) über die Stützringe (11) anliegt, die mit diesen in Kontakt stehen, ohne an ihnen befestigt zu sein.

2. Sieb nach Anspruch 1, wobei das Sieb zudem mindestens einen Verstärkungsring (20) umfaßt, der zwischen zwei aufeinanderfolgenden Filterelementen (10A, 10B, 10C) angeordnet und mit Durchgangslöchern (20A) zur Aufnahme der Stäbe (3) derart versehen ist, daß er sie so aneinander befestigt, daß deren Durchbiegen verhindert wird.

3. Sieb nach Anspruch 1 oder 2, bei dem die Stäbe (3) an den beiden Flanschen (1, 2) befestigt sind, indem sie gegen diese anliegen, wobei sie in Ausnehmungen (6, 7) so eingreifen, daß der die beiden Flansche trennende Abstand unveränderlich ist.

4. Sieb nach Anspruch 3, bei dem Unterlegkeile (12) zwischen dem Filterelement und dem einen oder dem anderen der Flansche (1, 2) angeordnet sind.

5. Sieb nach einem der vorhergehenden Ansprüche, bei dem die Stützringe (11) an ihrem Innenrand oder an ihrem Außenrand mit dem Filterelement (10) verschweißt sind, während sie an ihrem anderen Rand in Kontakt mit den Stäben (3) stehen.

6. Sieb nach einem der vorhergehenden Ansprüche, bei dem der Abstand zwischen zwei aufeinanderfolgenden Stützringen (11) in der Größenordnung von 25 mm liegt.

## Claims

1. Screen cylinder, in particular for paper pulp, of the type comprising two flanges (1, 2) which are connected to each other by means of a plurality of bars (3), and at least one thin filter element (10) which is rigid in the axial direction, said filter element being carried by support circles (11) and being disposed upstream of said bars (3) with respect to the direction of flow of the pulp, **characterised in that** the filter element is supported on the bars (3) by means of the support circles (11) which are situated in contact with the latter, without being fixed thereon.

2. Screen according to claim 1, in which the screen comprises furthermore at least one reinforcement circle (20) which is disposed between two successive filter elements (10A, 10B, 10C) and is provided with traversing holes (20A) in order to receive the bars (3) so as to fix them together in order to prevent them from deflecting.

3. Screen according to claim 1 or 2, in which the bars (3) are fixed to the two flanges (1, 2) by being supported on them, abutting in housings (6, 7) such that the distance separating the two flanges is invariable.

4. Screen according to claim 3, in which shims (12) are interposed between the filter element and one or the other of said flanges (1, 2).

5. Screen according to any of the preceding claims, in which the support circles (11) are welded to the filter element (10) at their interior or exterior shoulder, whilst at the other shoulder they are in contact with the bars (3).

6. Screen according to any of the preceding claims, in which the distance between two successive support circles (11) is of the order of 25 mm.
